# EUROPÄISCHE PATENTSCHRIFT

(11) **EP 2 587 496 B1**
(45) Veröffentlichungstag und Bekanntmachung des Hinweises auf die Patenterteilung: **04.06.2014**
(21) Anmeldenummer: 12184928.5
(22) Anmeldetag: 19.09.2012
(51) Int. Cl.: H01F 7/16

(54) **Bistabiler Schaltmagnet mit Kolbenpositionsdetektor**
Bistable switching magnet with piston position detector
Aimant commutable bistable avec détecteur de position de piston

(30) Priorität: 27.10.2011 AT 15832011
(43) Veröffentlichungstag der Anmeldung: 01.05.2013
(73) Patentinhaber: MSG Mechatronic Systems GmbH, 8551 Wies (AT)
(72) Erfinder: Schöner, Gerhard, 8530 Deutschlandsberg (AT); Lampl, Ewald, 8551 Wies (AT)
(74) Vertreter: Röggla, Harald

(56) Entgegenhaltungen:
- EP-A1- 1 491 862
- WO-A1-2007/079767
- WO-A1-2011/098353
- DE-A1- 10 054 308
- DE-A1-102005 058 376
- GB-A- 2 380 065
- US-A- 5 769 043

## Beschreibung

Die Erfindung betrifft einen bistabilen Schaltmagneten mit einer Erregerspule und einem, gegenüber der Erregerspule durch einen Schaltstrom in der Erregerspule in eine erste Schaltposition und eine zweite Schaltposition, verstellbaren Kolben und mit einem Kolbenpositionsdetektor zur Detektion, ob der Kolben in seine erste oder seine zweite Schaltposition verstellt ist. Der Kolben ist mit einem Dichtelement verbunden, welches den Durchfluss eines Mediums durch ein außerhalb des Schaltmagneten angeordnetes Ventil je nach Kolbenposition freigibt oder unterbricht.

Das Dokument EP 2 164 081 A2 offenbart so einen Schaltmagneten, bei dem der Kolbenpositionsdetektor durch zwei mechanische Kontakte gebildet ist. Je nach Schaltposition des Kolbens des Schaltmagneten wird entweder der eine oder der andere mechanische Kontakt geschlossen. Das Vorsehen von mechanischen Kontakten hat den Nachteil von zusätzlicher Reibung und einem mechanischen Verschleiß der Kontakte.

Ferner zeigt US 5 769 043 einen Schaltmagneten, dessen Kolbenpositionsdetektor durch einen Permanentmagneten und einen Magnetfeldsensor gebildet ist, die im Bezug auf die Erregerspulen unverstellbar befestigt sind.

Der Erfindung liegt die Aufgabe zugrunde einen Schaltmagneten mit Kolbenpositionsdetektor zu schaffen, bei dem die vorstehend angeführten Nachteile vermieden sind. Erfindungsgemäß wird diese Aufgabestellung mittels der Merkmale des Anspruchs 1 dadurch gelöst, dass der Kolbenpositionsdetektor durch zumindest einen eine magnetische Flussdichte im magnetischen Kreis erzeugenden Permanentmagneten und einen im Bereich des magnetischen Kreises angeordneten Magnetfeldsensor gebildet ist, die beide im Bezug auf die Erregerspule unverstellbar befestigt in dem Schaltmagneten vorgesehen sind, und wobei der Kolbenpositionsdetektor Auswertemittel aufweist, die zur Detektion der Kolbenposition die von dem Magnetfeldsensor gemessene, von der Schaltposition des Kolbens abhängige magnetische Flussdichte im magnetischen Kreis auswerten.

Hierdurch ist der Vorteil erhalten, dass die Detektion der aktuellen Position des Kolbens im Schaltmagneten berührungslos erfolgt. Da der Magnetfeldsensor nicht das von der Erregerspule nur zum Umschalten der Schaltposition des Kolbes erzeugte Magnetfeld, sondern das immer durch den Permanentmagneten vorhandene Magnetfeld detektiert, kann die Detektion der Kolbenposition immer dann erfolgen, wenn der Kolben eine seiner zwei möglichen Schaltpositionen eingenommen hat.

Es kann erwähnt werden, dass Positionsdetektoren bekannt sind, bei denen auf dem bewegten Teil (z.B. Verriegelungsbolzen oder Kolben) ein Permanentmagnet befestigt ist und mit einem stillstehenden Magnetfeldsensor detektiert wird, ob der Permanentmagnet nahe (z.B. erste Schaltposition) oder weit entfernt (z.B. zweite Schaltposition) von dem Magnetfeldsensor entfernt ist. Erfindungsgemäß kann auf diesen für den Positionsdetektor zusätzlichen Permanentmagneten auf dem bewegten Teil (Kolben des Schaltmagneten) verzichtet werden, da das Magnetfeld des Permanentmagneten zur Positionsdetektion ausgenutzt wird, der zum Halten des Kolbens in seiner zweiten Schaltposition vorgesehen ist. Hierdurch können Kosten bei der Herstellung des Schaltmagneten eingespart werden. Besonders vorteilhaft ist, dass der Kolben ohne einem auf dem Kolben befestigten Permanentmagneten leichter und beweglicher ausgeführt werden kann, was sowohl bezüglich der Schaltgeschwindigkeit als auch für die zum Schalten nötige Stromstärke des Schaltstroms vorteilhaft ist.

Weitere vorteilhafte Ausgestaltungen des erfindungsgemäßen Systems werden im Folgenden anhand der Figuren näher erläutert.
Figur 1 zeigt einen bistabilen Schaltmagneten gemäß einem ersten Ausführungsbeispiel der Erfindung.
Figur 2 zeigt die von dem Hallsensor des Schaltmagneten gemäß Figur 1 gemessene magnetische Flussdichte in Abhängigkeit der Schaltposition des Kolbens.
Figur 3 zeigt einen bistabilen Schaltmagneten gemäß einem zweiten Ausführungsbeispiel, bei dem ein zweiter Permanentmagnet vorgesehen ist.

Figur 1 zeigt einen bistabilen Schaltmagneten 1 als Teil eines bistabilen Membranventils, das gemäß diesem Beispiel zum Absperren oder Freigeben einer Wasserleitung eines Autos ausgebildet ist. Das Wasser wird dem Membranventil in ein Volumen zugeführt und über ein weiteres Volumen von dem Membranventil wieder abgegeben. Der Schaltmagnet 1 weist einen Kolben 4 auf, der in Figur 1 in seiner ersten Schaltposition dargestellt ist. In dieser ersten Schaltposition drückt eine Feder 5 einen Anschlagring 6 mit einer Federkraft FK in Richtung R gegen eine Anschlagfläche 7 des Gehäuses des Schaltmagneten 1. In dieser Schaltposition sind das Volumen und das weitere Volumen miteinander verbunden und es ist der Wasserfluss in der Leitung von dem Membranventil freigegeben. Der Kolben 4 ist gegen die Federkraft FK entgegen der Richtung R in eine zweite Schaltposition verschiebbar. In dieser zweiten Schaltposition dichtet ein in den Figuren nicht dargestelltes Dichtelement das Volumen gegen das weitere Volumen ab, weshalb der Wasserfluss in der Leitung unterbrochen ist. Erfindungsgemäße Schaltmagnete sind für eine Vielzahl anderer Anwendungsbeispiele verwendbar, auf die in dieser Beschreibung nicht näher eingegangen ist.

Der Schaltmagnet 1 ist bistabil ausgebildet, weshalb der Kolben 4 entweder in seiner ersten Schaltposition oder in seiner zweiten Schaltposition gehalten positioniert ist. Die Feder 5 hält den Kolben 4 mit der Federkraft FK in seiner ersten Schaltposition. Der Schaltmagnet 1 weist weiters einen Permanentmagneten 8 auf, der über einen Polkern 9 eine magnetische Anziehungskraft MK entgegen der Richtung R auf den Kolben 4 ausübt. Wenn der Kolben 4 in seiner ersten Schaltposition verstellt ist, dann ist die magnetische Anziehungskraft MK zu schwach, um den Kolben 4 von seiner ersten Schaltposition in seine zweite Schaltposition zu verstellen. Wenn der Kolben 4 in seine zweite Schaltposition verstellt ist, dann ist die Federkraft FK zu schwach, um den Kolben 4 von seiner zweiten Schaltposition in seine erste Schaltposition zu verstellen.

Der Schaltmagnet 1 weist nunmehr weiters eine Erregerspule 10 auf, in die ein Schaltstrom (Gleichstrom) mit einer ersten Polung eingespeist werden kann, um den Kolben 4 von seiner ersten Schaltposition in seine zweite Schaltposition zu verstellen, und in die ein Schaltstrom mit einer zweiten Polung eingespeist werden kann, um den Kolben 4 von seiner zweiten Schaltposition in seine erste Schaltposition zu verstellen.

Der Schaltmagnet 1 weist weiters einen Kolbenpositionsdetektor zur Detektion auf, ob der Kolben in seine erste oder seine zweite Schaltposition verstellt ist. Anhand dieser Information von dem Kolbenpositionsdetektor kann beispielsweise die KFZ-Elektronik den Schaltzustand des Kolbens 4 überprüfen und bei Abweichungen vom Soll-Zustand entsprechende Maßnahmen einleiten. Der Kolbenpositionsdetektor umfasst einen Hallsensor 11, den Permanentmagneten 8 und Auswertemittel, die in der Figur 1 nicht näher dargestellt sind.

In dem Schaltmagneten 1 bildet sich ein magnetischer Kreis aus, über den der magnetische Fluss des Permanentmagneten 8 von dem Permanentmagneten 8 über den Polkern 9, den Kolben 4 und den Luftspalt zwischen dem Kolben 4 und dem Polkern 9 oder dem Gehäuse, über das Gehäuse des Schaltmagneten 1 zum Permanentmagneten 8 geleitet wird. Sobald ein Schaltstrom in die Erregerspule 10 eingeprägt wird überlagert sich der magnetische Fluss der Erregerspule dem magnetischen Fluss des Permanentmagneten 8, wodurch der Kolben 4 zwischen seinen beiden Schaltpositionen verstellt wird.

Der Hallsensor 11 ist nunmehr zwischen Kolben 4 und dem Gehäuse im Bereich des magnetischen Kreises angebracht, weshalb der Hallsensor 11 die magnetische Flussdichte in dem magnetischen Kreis misst. In der Figur 2 ist eine Messkennlinie M der von dem Hallsensor 11 gemessenen Flussdichte in Millitesla [mT] in Abhängigkeit der Länge in Millimeter [mm] des Luftspalts des Kolbens 4 zum Polkern 9 dargestellt. Wenn der Kolben 4 in seine, in der Figur 1 dargestellte, erste Schaltposition verstellt ist, dann ist die Länge des Luftspalts in diesem Ausführungsbeispiel 3,5 mm und der Hallsensor 11 misst eine magnetische Flussdichte von etwa 5 mT. Wenn andererseits der Kolben 4 in seine zweite Schaltposition verstellt ist, dann ist die Länge des Luftspalts etwa 0 mm und der Hallsensor 11 misst eine magnetische Flussdichte von etwa 24 mT. Diese Messwerte ergeben sich durch das Magnetfeld des Permanentmagneten 8 und sind von dessen Magnetfeldstärke und anderen Einflussfaktoren in dem magnetischen Kreis abhängig.

Auswertemittel des Kolbenpositionsdetektors sind nunmehr dazu ausgebildet zu detektieren, dass der Kolben 4 in seine erste Schaltposition verstellt ist, wenn die gemessene magnetische Flussdichte kleiner als ein unterer Schwellwert OS von 7 mT ist. Weiters detektieren die Auswertemittel des Kolbenpositionsdetektors, dass der Kolben 4 in seine zweite Schaltposition verstellt ist, wenn die gemessene magnetische Flussdichte größer als ein oberer Schwellwert US von 18 mT ist. Durch die Abhängigkeit des magnetischen Flusses im magnetischen Kreis von der Schaltposition des Kolbens 4 und der Anwendung des oberen Schwellwertes OS und unteren Schwellwertes US ist der Vorteil erhalten, dass der Kolbenpositionsdetektor berührungslos und ohne einen zusätzlichen Permanentmagneten die Schaltposition des Kolbes 4 detektieren kann. Die angegebenen Schwellwerte sind als Beispiel zu verstehen und sind von der jeweiligen Konstruktion des Schaltmagneten und der Magnetfeldstärke des Permanentmagneten abhängig.

Der Hallsensor 11 kann als Schwellwertschalter ausgebildet sein, der vorteilhafterweise hierdurch auch bereits die Auswertung der Auswertemittel übernimmt. Hierdurch kann somit auf gesonderte Auswertemittel verzichtet werden.

In Figur 3 ist ein Schaltmagnet 12 als zweites Ausführungsbeispiel der Erfindung dargestellt. Der Schaltmagnet 12 weist denselben Aufbau wie der Schaltmagnet 1 auf, wobei zusätzlich ein zweiter Permanentmagnet 13 als Teil des Kolbenpositionsdetektors an der Seite des Hallsensors 11 am Kolben 4 befestigt ist. Der zweite Permanentmagnet 13 kann zur Beeinflussung der magnetischen Flussdichte am Magnetfeldsensor verwendet werden. Für einige Magnetfeldsensoren ist ein um den 0-Punkt symmetrisches Signal vorteilhaft. In diesem Fall wird der zweite Permanentmagnet 13 umgekehrt gepolt wie der Permanentmagnet 8.

Es hat sich als vorteilhaft erwiesen für den Permanentmagneten 8 dem Fachmann aus anderen Fachgebieten bekannte NdFeB-Magnete zu verwenden. Diese NdFeB-Magnete zeichnen sich durch ihre große Magnetfeldstärke bei relativ geringem Volumen des Permanentmagneten aus.

Die Position des Hallsensors 11 unmittelbar neben dem in seiner ersten Schaltposition verstellten Kolben 4 hat sich aus konstruktiven Überlegungen als vorteilhaft erwiesen. Auch andere Positionen des Hallsensors 11 im Bereich des magnetischen Kreises oder des Streufeldes des Magnetkreises wären für die Messung der magnetischen Flussdichte im magnetischen Kreis möglich.

Es kann erwähnt werden, dass auch andere Magnetfeldsensoren zum Einsatz kommen könnten.

Es kann erwähnt werden, dass mit dem erfindungsgemäßen Kolbenpositionsdetektor auch drei oder mehr Schaltpositionen des Kolbens detektiert werden könnten. Für jede zu detektierende Schaltposition müsste ein Schwellwert der magnetischen Flussdichte festgelegt werden, der der jeweiligen Länge des Luftspaltes zwischen Kolben 4 und Polkern 9 entspricht.

Es kann erwähnt werden, dass der bistabile Schaltmagnet auch auf jeder Seite des Kolbens einen Permanentmagneten aufweisen könnte, wobei in diesem Fall die Feder 5 nicht notwendig wäre und jeder der Permanentmagneten den Kolben in einer der zwei Schaltpositionen halten würde. Weiters können dafür auch Anordnungen mit zwei Spulen und einen radialen Permanentmagneten zwischen den Spulen eingesetzt werden.

Gemäß einem in den Figuren nicht dargestellten Ausführungsbeispiel der Erfindung könnte der Schaltmagnet eine mit einem Datenbus verbindbare Ansteuerelektronik aufweisen, der von dem Datenbus eine Schaltinformation zuführbar ist und die zum Auswerten der Schaltinformation und zum Abgeben des Schaltstroms an die Erregerspule ausgebildet ist. Als Datenbusprotokoll hat sich das Protokoll gemäß einem sogenannten LIN-Bus (Local Interconnected Network) bei Anwendungen im Automobilbereich als vorteilhaft erwiesen. Im Automobilbereich kann der bistabile Schaltmagnet auch in einem Schaltventil vorgesehen sein, mit dem beispielsweise die Wasser- oder Ölzufuhr geregelt wird. Hierdurch ist der Vorteil erhalten, dass eine ebenfalls mit dem LIN-Bus verbundene Steuereinheit eines Autos über nur eine Datenleitung die Schaltinformation an das bistabile Schaltventil abgeben kann, wodurch Kosten gespart werden können und eine digitale Verarbeitung ermöglicht ist. Besonders vorteilhaft ist hierbei, dass von den Auswertemitteln des Kolbepositionsdetektors eine Positionsinformation an die Ansteuerelektronik abgegeben werden kann, die zu bestimmten Zeiten (z.B. alle drei Sekunden) und/oder auf Anfrage der Steuereinheit des Autos die Positionsinformation über den Datenbus an die Steuereinheit abgibt. Hierdurch ist die Steuereinheit des Autos immer über die aktuelle Position des Kolbens des bistabilen Schaltventils informiert, wodurch die Fehlersuche in der Werkstatt wesentlich vereinfacht ist.

Es kann erwähnt werden, dass es für die Erfindung unerheblich ist an welcher Position im magnetischen Kreis der unverstellbar befestigte Permanentmagnet vorgesehen ist. Dies deshalb, da es für die Funktionsweise des Kolbenpositionsdetektors nur wichtig ist, dass eine magnetische Flussdichte in dem magnetischen Kreis vorhanden ist, deren Änderung der Kolbenpositionsdetektor detektieren kann. Hierdurch ist eine große konstruktive Freiheit bei der Konstruktion des Schaltmagneten gegeben.

Es kann erwähnt werden, dass der zweite Permanentmagnet 13 die magnetische Flussdichte des Permanentmagneten 8 abschwächend oder verstärkend gepolt sein kann. Die Polung als abschwächend hat sich in dem Ausführungsbeispiel als vorteilhaft erwiesen.

## Patentansprüche

1. Bistabiler Schaltmagnet (1; 12) mit einer Erregerspule (10) und einem, gegenüber der Erregerspule (10) durch einen Schaltstrom in der Erregerspule (10) in eine erste Schaltposition und eine zweite Schaltposition, verstellbaren Kolben (4) und mit einem Kolbenpositionsdetektor zur Detektion, ob der Kolben (4) in seine erste oder seine zweite Schaltposition verstellt ist, **dadurch gekennzeichnet, dass**
der Kolben (4) durch zumindest einen eine magnetische Flussdichte im magnetischen Kreis erzeugenden Permanentmagneten (8) in seiner zweiten Schaltposition gehalten wird und, dass der Kolbenpositionsdetektor durch den Permanentmagneten (8; 13) und einen im Bereich des magnetischen Kreises angeordneten Magnetfeldsensor (11) gebildet ist, die beide im Bezug auf die Erregerspule (10) unverstellbar befestigt in dem Schaltmagneten (1; 12) vorgesehen sind, und wobei der Kolbenpositionsdetektor Auswertemittel aufweist, die zur Detektion der Kolbenposition die von dem Magnetfeldsensor (11) gemessene, von der Schaltposition des Kolbens (4) abhängige magnetische Flussdichte im magnetischen Kreis auswerten.

2. Bistabiler Schaltmagnet (1; 12) gemäß Anspruch 1, **dadurch gekennzeichnet, dass** eine Feder (5) vorgesehen ist, die den Kolben (4) in seine erste Schaltposition drückt, und dass der Permanentmagnet (8), entgegen der Federkraft (FK), den Kolben (4) in der zweiten Schaltposition hält, wobei der Kolben (4) durch den Schaltstrom, abhängig von seiner Polarität, in die erste Schaltposition und die zweite Schaltposition verstellbar ist.

3. Bistabiler Schaltmagnet (1; 12) gemäß einem der vorherigen Ansprüche, **dadurch gekennzeichnet, dass** der Permanentmagnet (8) durch einen NdFeB-Magnet gebildet ist.

4. Bistabiler Schaltmagnet (1; 12) gemäß einem der vorherigen Ansprüche, **dadurch gekennzeichnet, dass** der Magnetfeldsensor (11) unmittelbar neben dem in seine erste Schaltposition verstellten Kolben (4) vorgesehen ist.

5. Bistabiler Schaltmagnet (12) gemäß Anspruch 4, **dadurch gekennzeichnet, dass** im magnetischen Kreis, zwischen dem in seine erste Schaltposition verstellen Kolben (4) und dem Magnetfeldsensor (11) ein zweiter Permanentmagnet (13) am Kolben (4) befestigt vorgesehen ist.

6. Bistabiler Schaltmagnet (1; 12) gemäß einem der vorherigen Ansprüche, **dadurch gekennzeichnet, dass** der Magnetfeldsensor (11) durch einen Hallsensor gebildet ist, der als linearer Hallsensor oder als Schwellwertschalter ausgebildet ist.

7. Bistabiler Schaltmagnet gemäß einem der vorherigen Ansprüche, **dadurch gekennzeichnet, dass** der Magnetfeldsensor zur Detektion der axialen Komponente des magnetischen Flusses angeordnet ist.

8. Bistabiler Schaltmagnet gemäß einem der Ansprüche 1 bis 6, **dadurch gekennzeichnet, dass** der Magnetfeldsensor außerhalb der Achse des Schaltmagneten zur Detektion der axialen und/oder radialen Komponente des magnetischen Flusses angeordnet ist.

9. Bistabiler Schaltmagnet gemäß einem der vorherigen Ansprüche, **dadurch gekennzeichnet, dass** eine mit einem Datenbus verbindbare Ansteuerelektronik vorgesehen ist, der von dem Datenbus eine Schaltinformation zuführbar ist und die zum Auswerten der Schaltinformation und zum Abgeben des Schaltstroms an die Erregerspule ausgebildet ist.

10. Bistabiler Schaltmagnet gemäß Anspruch 9, **dadurch gekennzeichnet, dass** der Datenbus durch einen LIN-Bus gebildet ist.

11. Bistabiler Schaltmagnet gemäß einem der Ansprüche 9 oder 10, **dadurch gekennzeichnet, dass** von den Auswertemitteln des Kolbepositionsdetektors eine Positionsinformation an die Ansteuerelektronik abgebbar ist, die zu bestimmten Zeiten und/oder auf Anfrage zum Abgeben der Positionsinformation über den Datenbus ausgebildet ist.

12. Bistabiles Schaltventil zum Öffnen oder Schießen der Verbindung zwischen einem ersten Volumen und einem zweiten Volumen, **dadurch gekennzeichnet, dass** der bistabile Schaltmagnet (1; 12) gemäß einem der vorherigen Ansprüche vorgesehen ist und, dass der Kolben (4) mit einem Dichtelement verbunden ist, das in der ersten oder in der zweiten Schaltposition des Kolbens (4) ein erstes Volumen im Gehäuse des Schaltventils gegenüber einem zweiten Volumen in dem Gehäuse des Schaltventils abdichtet, wobei die beiden Volumina in der zweiten bzw. der ersten Schaltposition des Kolbens (4) miteinander verbunden sind.

## Claims

1. A bistable switching magnet (1; 12) comprising an excitation coil (10) and a piston (4) shiftable into a first switching position and a second switching position relative to the excitation coil (10) by means of a switching current in the excitation coil (10) and comprising a piston position detector for detecting as to whether the piston (4) is shifted into its first or its second switching position, **characterized in that**
the piston (4) is maintained in its second switching position by at least one permanent magnet (8) producing a magnetic flux density in the magnetic circuit and that the piston position detector is formed by the permanent magnet (8; 13) and a magnetic field sensor (11) arranged in the area of the magnetic circuit, which both are provided in the switching magnet (1; 12) so as to be mounted fixedly with regard to the excitation coil (10), and wherein the piston position detector comprises evaluation means which, for detecting the piston position, evaluate the magnetic flux density in the magnetic circuit, which depends on the switching position of the piston (4) and is measured by the magnetic field sensor (11).

2. A bistable switching magnet (1; 12) according to claim 1, **characterized in that** a spring (5) is provided which presses the piston (4) into its first switching position and that the permanent magnet (8) maintains the piston (4) in the second switching position against the spring force (FK), wherein the piston (4) is shiftable into the first switching position and the second switching position by means of the switching current, depending on the polarity thereof.

3. A bistable switching magnet (1; 12) according to any of the preceding claims, **characterized in that** the permanent magnet (8) is formed by an NdFeB magnet.

4. A bistable switching magnet (1; 12) according to any of the preceding claims, **characterized in that** the magnetic field sensor (11) is provided directly beside the piston (4) which has been shifted into its first switching position.

5. A bistable switching magnet (12) according to claim 4, **characterized in that** a second permanent magnet (13) is provided so as to be mounted to the piston (4) in the magnetic circuit between the piston (4) which has been shifted into its first switching position and the magnetic field sensor (11).

6. A bistable switching magnet (1; 12) according to any of the preceding claims, **characterized in that** the magnetic field sensor (11) is formed by a Hall effect sensor configured as a linear Hall effect sensor or as a threshold switch.

7. A bistable switching magnet according to any of the preceding claims, **characterized in that** the magnetic field sensor is arranged for detecting the axial component of the magnetic flux.

8. A bistable switching magnet according to any of claims 1 to 6, **characterized in that** the magnetic field sensor is arranged outside of the axis of the switching magnet for detecting the axial and/or radial component of the magnetic flux.

9. A bistable switching magnet according to any of the preceding claims, **characterized in that** a control electronics is provided which is connectable to a data bus and to which switching information can be supplied by the data bus and which is configured for evaluating the switching information and for delivering the switching current to the excitation coil.

10. A bistable switching magnet according to claim 9, **characterized in that** the data bus is formed by a LIN bus.

11. A bistable switching magnet according to any of claims 9 or 10, **characterized in that** position information can be delivered from the evaluation means of the piston position detector to the control electronics, which is configured for delivering the position information via the data bus at particular times and/or upon request.

12. A bistable switchover valve for opening or closing the connection between a first volume and a second volume, **characterized in that** the bistable switching magnet (1; 12) according to any of the preceding claims is provided and that the piston (4) is connected to a sealing element which, in the first or in the second switching position of the piston (4), seals a first volume in the housing of the switchover valve against a second volume in the housing of the switchover valve, whereby the two volumes being connected to each other in the second and the first switching positions of the piston (4), respectively.

## Revendications

1. Aimant commutable bistable (1 ; 12) comprenant une bobine excitatrice (10) et un piston (4), situé en face de la bobine excitatrice (10), réglable par un courant de commutation dans la bobine excitatrice (10) vers une première position de commutation et vers une deuxième position de commutation, et comprenant un détecteur de position de piston destiné à détecter si le piston (4) est réglé sur sa première ou sa deuxième position, **caractérisé en ce que**
le piston (4) est maintenu dans sa deuxième position de commutation par au moins un aimant permanent (8) générant une densité de flux magnétique dans le circuit magnétique, et que le détecteur de position de piston est formé par l'aimant permanent (8 ; 13) et un capteur de champ magnétique (11) disposé dans la zone du circuit magnétique, les deux étant prévus, fixés sans pouvoir être déréglés par rapport à la bobine excitatrice (10), dans l'aimant de commutation (1 ; 12), et le détecteur de position de piston présentant des moyens d'évaluation qui, pour la détection de la position du piston, déterminent la densité du flux magnétique dans le circuit magnétique mesurée par le capteur de champ magnétique (11), dépendant de la position de commutation du piston (4).

2. Aimant commutable bistable (1 ; 12) selon la revendication 1, **caractérisé en ce qu'**un ressort, qui comprime le piston (4) dans sa première position de commutation, est prévu, et que l'aimant permanent (8) maintient le piston (4) dans la deuxième position de commutation, agissant contre la force du ressort (FK), le piston (4) étant réglable vers la première position de commutation et vers la deuxième position de commutation par le courant de commutation, en fonction de la polarité.

3. Aimant commutable bistable (1 ; 12) selon l'une des revendications précédentes, **caractérisé en ce que** l'aimant permanent (8) est formé par un aimant NdFeB.

4. Aimant commutable bistable (1 ; 12) selon l'une des revendications précédentes, **caractérisé en ce que** le capteur de champ magnétique (11) est prévu immédiatement à côté du piston (4) réglé dans sa première position de commutation.

5. Aimant commutable bistable (1 ; 12) selon la revendication 4, **caractérisé en ce qu'**un deuxième aimant permanent (13) est prévu dans le circuit magnétique, fixé sur le piston (4), entre le piston (4) réglé dans sa première position de commutation et le capteur de champ magnétique (11).

6. Aimant commutable bistable (1 ; 12) selon l'une des revendications précédentes, **caractérisé en ce que** le capteur de champ magnétique (11) est formé par un capteur à effet Hall qui est conçu sous la forme d'un capteur à effet Hall linéaire ou d'un commutateur à valeur de seuil.

7. Aimant commutable bistable selon l'une des revendications précédentes, **caractérisé en ce que** le capteur de champ magnétique est présent pour la détection de la composante axiale du flux magnétique.

8. Aimant commutable bistable selon l'une des revendications 1 à 6, **caractérisé en ce que** le capteur de champ magnétique est disposé en dehors de l'axe de l'aimant de commutation pour la détection de la composante axiale et/ou radiale du flux magnétique.

9. Aimant commutable bistable selon l'une des revendications précédentes, **caractérisé en ce qu'**un système électronique de commande pouvant être relié avec un bus de données est prévu, système auquel une information de commutation peut être acheminée par le bus de données et qui est conçu pour l'évaluation de l'information de commutation et pour la délivrance d'un courant de commutation sur la bobine excitatrice.

10. Aimant commutable bistable selon la revendication 9, **caractérisé en ce que** le bus de données est formé par un bus LIN.

11. Aimant commutable bistable selon l'une des revendications 9 ou 10, **caractérisé en ce qu'**une information concernant la position peut être transmise au système électronique de commande par les moyens d'évaluation du détecteur de position du piston, système qui est conçu pour donner l'information concernant la position à des moments donnés, et/ou à la demande, par l'intermédiaire du bus de données.

12. Vanne commutable bistable destinée à l'ouverture ou à la fermeture de la communication entre un premier volume et un second volume, **caractérisée en ce que** l'aimant commutable bistable (1 ; 12) selon l'une des revendications précédentes est prévu, et que le piston (4) est relié avec un joint, qui étanchéifie un premier volume dans le carter de la vanne de commutation par rapport à un second volume dans le carter de la vanne de commutation, dans la première ou la seconde position de commutation du piston (4), les deux volumes étant reliés ensemble dans la seconde, respectivement, la première, position de commutation du piston (4).
